# EUROPÄISCHE PATENTSCHRIFT

(11) **EP 3 085 830 B1**
(45) Veröffentlichungstag und Bekanntmachung des Hinweises auf die Patenterteilung: **21.11.2018**
(21) Anmeldenummer: 16165132.8
(22) Anmeldetag: 13.04.2016
(51) Int. Cl.: D06F 95/00, B65F 1/16, B65D 21/06

(54) **WÄSCHEKORB MIT EINEM KLAPPBAREN ELEMENT**
CLOTHES BASKET PROVIDED WITH A FOLDABLE ELEMENT
PANIER À LINGE COMPRENANT UN ELEMENT REPLIABLE

(30) Priorität: 23.04.2015 DE 202015102023 U
(43) Veröffentlichungstag der Anmeldung: 26.10.2016
(73) Patentinhaber: Jelenia Plast Sp. z o.o., 58500 Jelenia Gora (PL)
(72) Erfinder: KRÖGER, Mathias, 31010 Maser (TV) (IT)
(74) Vertreter: Kossak, Sabine

(56) Entgegenhaltungen:
- EP-A1- 1 055 769
- EP-A1- 1 223 109
- EP-A2- 0 832 823
- WO-A1-79/00048
- DE-U1-202010 001 288
- US-A- 2 478 678

## Beschreibung

Gegenstand der Erfindung ist ein Wäschekorb mit einem klappbaren Element, welches mit einem Klappmechanismus und einem Auslöser verbunden ist. Gegenstände mit klappbaren Elementen sind landläufig bekannt. Besonders bei Möbeln, die nur temporär an einem Ort bleiben sollen, haben sich faltbare Beine als besonders praktisch hervorgetan. Bei faltbaren Bänken und Tischen ist es vorteilhaft, die Beine einklappen zu können, um eben diese platzsparend aufzubewahren und unproblematisch zu transportieren. Aber auch Eimer mit klappbarem Deckel sind bekannt. Als Treteimer bekannt, lässt sich der Klappmechanismus mit dem Fuß auslösen.

Aus der DE 20 2014 001 285 U1 ist ein Tapeziertisch mit klappbaren Tischbeinen bekannt. Zum Ausklappen der Beine müssen die Beine per Hand ausgeschwenkt werden und ein stabilisierendes Kniegelenk per Fingerdruck eingerastet werden. So kann nur ein Bein oder ein verbundenes Beinpaar gleichzeitig ausgeschwenkt werden.

Die DE 1 873 571 U kennt einen Treteimer, bei dem sich mittels einer mit dem Fuß zu bedienenden Pedale der Deckel öffnet. Die von dem Fuß auf die Pedale übermittelte Kraft wird auf das Gelenk des Deckels umgelenkt und führt dazu, dass der Deckel sich um eine horizontale Achse dreht und den Eimer so öffnet. Hier sind Pedal, Umlenkmechanismus, Deckelgelenk und Deckel separate Bauteile die drehbar miteinander verbunden wurden.

Ein weiterer Treteimer ist aus der DE 1 956 577 U bekannt. Der Treteimer weist einen Drahtbügel auf, der den bis dahin bekannten vielteiligen Mechanismus aus Pedal, Verbindung vom Pedal zum Deckel, und Befestigung am Deckel ersetzt. Der vereinfachte Mechanismus besteht also aus zwei Elementen: dem Drahtbügel und dem Deckel.

Ein Behältnis mit klappbarem Deckel ist aus der EP 0 832 823 A2 bekannt. Die Box für Feuchttücher weist eine komplexe Konstruktion zum Klappen eines Außendeckels und eines darunter liegenden Inndeckels auf. Der Innendeckel ist an den Außendeckel angelenkt und lässt sich separat öffnen. Der Außendeckel ist lösbar auf die Box aufgesetzt.

Auch aus der DE 20 2010 001 288 U1 ist ein Behältnis in Form einer Eierverpackung mit einem klappbaren Deckel bekannt. Der Deckel ist über ein Scharnier an das Aufnahmeteil angelenkt.

Des Weiteren ist dem Stand der Technik ein Wäschekorb mit klappbaren Beinen bekannt. Die Beine lassen sich über einen Auslöser betätigen. Die Übertragung der Kraft, welche auf den Auslöser ausgeübt wird, erfolgt über einen Zahnriemen und ein Zahnrad. Der zweiteilige Mechanismus ist störanfällig und es kommt zu Sprüngen in dem Zahnradmechanismus.

Ein Wäschekorb mit klappbaren Beinen ist in der EP 1 223 109 A1 beschrieben. Der zusammenfaltbare Wäschekorb mit ausklappbaren Beinen hat ein Klappsystem aus mehreren Bauteilen. Die einzelnen Elemente der ausklappbaren Konstruktion, wie Beine, Auslöser und Klappmechanismus sind mehrstückig ausgebildet und werden ineinander gesteckt und teilweise mit Stiften gesichert. Die Teile müssen einzeln montiert und aneinander befestigt werden.

Aufgabe der Erfindung ist es, einen Gegenstand mit einem klappbaren Element bereitzustellen, welcher eine einfache und sichere Handhabung garantiert. Es soll ermöglicht werden, dass das klappbare Element geschwenkt wird, ohne dass es notwendig ist, dass das klappbare Element von dem Benutzer angefasst wird. Zudem soll der Klappmechanismus einfach und wartungsfrei sein.

Die Aufgabe wird erfindungsgemäß gelöst, durch ein Behältnis gemäß Patentanspruch 1.

Weitere Ausführungsformen sind Gegenstand der Unteransprüche oder nachfolgend beschrieben.

Als Klappmechanismus wird eine Vorrichtung bezeichnet, welches die Ausschwenk- oder Klappbewegung eines klappbaren Elements ermöglicht. Meist fungiert der Klappmechanismus gleichzeitig als Gelenk, bevorzugt als Drehgelenk. Der Klappmechanismus verbindet ein klappbares Element mit dem Behältnis, an oder auf den das klappbare Element geklappt werden soll.

Der Klappmechanismus des erfindungsgemäßen Behältnisses ist als Federscharnier ausgestaltet. Das Federscharnier ist erfindungsgemäß einteilig ausgestaltet und weist ein flexibles Teil mit zwei Enden auf. Das eine Ende des flexiblen Teils des Federgelenks ist mit dem klappbaren Element verbunden, während das andere Ende des flexiblen Teils des Federgelenks mit der Verlängerung des Auslösers verbunden ist. Wenn Kraft auf den Auslöser ausgeübt wird, wird diese auf das Federscharnier weitergeleitet und führt dazu, dass sich das klappbare Element um seine Befestigungsachse dreht. Das Federscharnier vereint die Funktionen eines Kraftumlenkers und eines Drehgelenks. Zudem ermöglicht das Federscharnier die einteilige Umsetzung des Klappmechanismus. Bevorzugt ist der Klappmechanismus aus Kunststoff geformt, besonders bevorzugt im Spritzgußverfahren.

In einer Ausführungsform rastet der Auslöser in dem zusammengeklappten Zustand ein. Ein Einrasten des Auslösers sichert ebenfalls die Position des klappbaren Elements. Das Behältnis kann dann im zusammengeklappten Zustand bewegt werden ohne Gefahr zu laufen, dass sich das klappbare Element versehentlich ausklappt.

In einer weiteren Ausführungsform rastet der Auslöser im auseinander geklappten Zustand ein. Dieses sichert die ausgeklappte Position und sorgt für mehr Stabilität im auseinandergeklappten Zustand.

Das erfindungsgemäße Behältnis weist eine Feder auf, welche an einem Ende mit dem Gelenk des Klappmechanismus und mit dem anderen Ende mit dem Behältnis fest verbunden ist. Die Feder übt eine zusätzliche Kraft auf das Drehgelenk aus und unterstützt das Zusammenklappen oder das Auseinanderklappen des klappbaren Elements. Dieses kann besonders hilfreich sein, wenn das Element entgegen der Schwerkraft bewegt werden soll. Durch die zusätzliche Spannkraft der Feder muss der Benutzer weniger Kraft auf den Auslöser aufbringen.

In einer bevorzugten Ausführung ist das erfindungsgemäße Behältnis mit einem Paar klappbaren Beinen ausgestattet. Das Beinpaar ist bevorzugt U-förmig ausgestaltet, wobei die Beine senkrecht zur Drehachse stehen und ein, die Beine verbindender, Abschnitt parallel zur Drehachse angebracht ist. Die Beine lassen sich über den Auslöser ausklappen, indem der Auslöser aus seiner eingerasteten Position gelöst wird und nach unten gedrückt wird. Die Kraft, die der Benutzer auf den Auslöser ausübt, wird auf das Federscharnier übertragen, welches die Kraft umlenkt und eine Drehung um die Achse des Gelenks verursacht. Durch Zug am Auslöser kann das Beinepaar wieder eingeklappt werden.

Bevorzugt ist das erfindungsgemäße Behältnis mit zwei Paar Beinen ausgestattet. Jedes Paar ist mit je einem Klappmechanismus verbunden und kann einzeln bedient werden. Werden beide Auslöser gleichzeitig bedient, schwenken beide Beine auch zeitgleich aus.

Durch geschickte Positionierung der Auslöser in Griffweite der Tragegriffe können beide Beinpaare bedient werden, ohne die Trageposition der Hände zu ändern. So wird es ermöglicht, das Behältnis an den Tragegriffen zu halten, die Beine mittels der Auslöser einzuklappen und das Behältnis mit eingeklappten Beinen zu tragen. Die Beine des Behältnisses können dann wieder ausgeklappt werden, um das Behältnis abzustellen. Der Benutzer muss seine Hände für das Bedienen der Beine nie von den Tragegriffen nehmen.

Bevorzugt ist mindestens eine, besonders bevorzugt zwei, Federn zwischen den ausklappbaren Beinen gespannt. Die Feder ist mit jedem Ende an den Gelenken der Klappmechanismen befestigt und ist im gespannten Zustand, wenn die Beine zusammen gefaltet sind. Wird der Auslöser betätigt, schwenken die Beine aus und die Feder zieht sich zusammen. Um einen stabilen Stand des Behältnisses zu gewährleisten ist es bevorzugt, wenn die Beine um einen Winkel größer als 90° ausgelenkt werden. Eine Auslenkung bis 90° wird von der Schwerkraft unterstützt. Um eine größere Auslenkung zu erreichen, wird die Federspannung ausgenützt. Um die Beine wieder einzuklappen, muss gegen die Federspannung gearbeitet werden und der Auslöser nach oben gezogen werden.

In einer bevorzugten Ausgestaltung ist der erfindungsgemäße Gegenstand ein wannen- oder quaderförmiges Behältnis, wie ein Wäschekorb oder eine Aufbewahrungsbox. Der erfindungsgemäße Wäschekorb mit klappbaren Beinen bietet viele Vorteile. Waschmaschinen stehen meist auf dem Boden und der Wäschekorb sollte auf Höhe der Maschinenöffnung sein, um die Waschmaschine bequem zu be- und entladen. In einer häufigen Anordnung wird ein Trockner auf die Waschmaschine gestellt. Bei einem üblichen Wäschekorb ist das Be- und Entladen des Trockners unbequem wegen der erheblichen Höhendifferenz zwischen Wäschekorb und Trockneröffnung. Auch wenn eine Lufttrocknung bevorzugt wird, ist der erfindungsgemäße Wäschekorb mit klappbaren Beinen von Vorteil. Die gewaschene Wäsche kann wie gewohnt in den Wäschekorb gefüllt werden und dieser mit eingeklappten Beinen zur Wäscheleine oder zum Wäscheständer getragen werden. Dort können die Beine durch betätigen der Auslöser ausgeklappt werden, ohne dass es nötig ist, die Hände aus der Trageposition zu bewegen. Die Wäsche kann dann bequem aufgehängt werden und ein tiefes Beugen zum Wäschekorb wird vermieden.

In einer weiteren Ausführung ist das klappbare Element des erfindungsgemäßen Gegenstands ein Deckel. Der Deckel lässt sich über den Auslöser bedienen, sodass ein direkter Kontakt des Benutzers mit dem Deckel vermieden wird.

Die Erfindung wird anhand der nachfolgenden Figuren erläutert. Zu sehen ist die bevorzugte Ausführung des erfindungsgemäßen Gegenstands als ein Wäschekorb mit klappbaren Beinen. Es zeigen
- Figur 1: Ein Querschnitt des erfindungsgemäßen Wäschekorbs mit ausgeklappten Beinen
- Figur 2: Eine perspektivische Ansicht des erfindungsgemäßen Gegenstands mit ausgeklappten Beinen von unten
- Figur 3: Ein Querschnitt des erfindungsgemäßen Gegenstands mit zwei Paar ausgeklappten Beinen
- Figur 4: Den Klappmechanismus im zusammen geklappten Zustand ohne erfindungsgemäßen Gegenstand.

Figur 1 zeigt den erfindungsgemäßen Gegenstand 1 in einer Ausführungsform als Wäschekorb mit dem klappbaren Element 2 als Beinpaar ausgestaltet. Das Gelenk 3 ist mit der Verlängerung des Auslösers 4 verbunden. Das Gelenk 4 zusammen mit dem flexiblen Teil des Federgelenks 5 fungiert als Federscharnier. Wird der Auslöser gedrückt oder gezogen, wird diese Bewegung auf den flexiblen Teil des Federgelenks 5 übertragen und resultiert in einer Drehung des Gelenks um seine Drehachse 6. Das fest mit dem Gelenk verbundene klappbare Element 2 klappt sich ein oder aus, entsprechend der Drehung des Gelenks 3. Die Feder 7 ist an dem Gelenk 3 so befestigt, dass sie sich je nach Drehung des Gelenks 3 spannt oder entspannt. Bei dem gezeigten Bild ist die Feder 7 bei ausgeklappten Beinen 2 entspannt.

Figur 2 zeigt die Unterseite eines erfindungsgemäßen Wäschekorbs. Die Federn 7 sind mit dem Gelenk 3 verbunden und befinden sich im entspannten Zustand. Die Beine 2 sind ausgeklappt, der flexible Teil des Federgelenks 5 ist gut zu erkennen.

Figur 3 zeigt einen Querschnitt eines erfindungsgemäßen Wäschekorbs 1 mit klappbaren Beinen 2. Die Beine 2 befinden sich im ausgeklappten Zustand und die Feder 7 ist entsprechend entspannt. Der Auslöser 8 befindet sich in der unteren Position. Durch Ziehen des Auslösers 8 bis zum Tragegriff 9 wirkt die Zugkraft durch die Verlängerung des Auslösers 4 auf den flexiblen Teil des Federgelenks 5. Der flexible Teil des Federgelenks 5 wirkt als Kraftumlenker und der Zug an ihm bewirkt eine Drehung des Gelenks 3 um seine Drehachse 6. In Folge dieser Drehung werden die Beine 2 hochgeklappt.

Figur 4 zeigt den einteiligen Klappmechanismus ohne den Korpus des erfindungsgemäßen Gegenstandes 1. In dieser Darstellung befindet sich das klappbare Element 2, in diesem Fall zwei Paar Beine, im zusammen geklappten Zustand. Die Federn 7 sind gespannt und der Auslöser 8 ist in der oberen Position. Diese Darstellung verdeutlicht, dass der Klappmechanismus aus einem Teil geformt ist. Der Auslöser 8, die Verlängerung des Auslösers 5, der flexible Teil des Federgelenks 5, das Gelenk 3 und die Beine 2 sind alle aus einem zusammenhängenden Teil geformt.

### Bezugszeichenliste

- 1: erfindungsgemäßer Gegenstand (Wäschekorb)
- 2: klappbares Element (Beine)
- 3: Gelenk
- 4: Verlängerung des Auslösers
- 5: flexibler Teil des Federgelenks
- 6: Drehachse
- 7: Feder
- 8: Auslöser
- 9: Tragegriff

## Patentansprüche

1. Behältnis (1) mit einem klappbaren Element (2), welches mit einem Klappmechanismus (3, 5) und einem Auslöser (8) verbunden ist, wobei das Behältnis (1) ein Wäschekorb ist **dadurch gekennzeichnet, dass** der Klappmechanismus (3, 5), das klappbare Element (2) und der Auslöser (8) aus einem Teil gefertigt sind und der Klappmechanismus (3, 5) ein Federscharnier ist, wobei wenn Kraft auf den Auslöser (8) ausgeübt wird, wird diese auf das Federscharnier weitergeleitet und führt dazu, dass sich das klappbare Element (2) um seine Befestigungsachse dreht.

2. Behältnis (1) gemäß einem der vorhergehenden Ansprüche, **dadurch gekennzeichnet, dass** der Auslöser (8) im zusammengefalteten Zustand einrastet.

3. Behältnis (1) gemäß einem der vorhergehenden Ansprüche, **dadurch gekennzeichnet, dass** der Auslöser (8) im auseinandergefalteten Zustand einrastet.

4. Behältnis (1) gemäß einem der vorhergehenden Ansprüche, **dadurch gekennzeichnet, dass** das Klappen des ausklappbaren Elements (2) durch eine gespannte Feder (7) unterstützt wird.

5. Behältnis (1) gemäß einem der vorhergehenden Ansprüche, **dadurch gekennzeichnet, dass** das klappbare Element (2) als ein Paar Beine ausgestaltet ist.

6. Behältnis (1) gemäß einem der vorhergehenden Ansprüche, **dadurch gekennzeichnet, dass** das Behältnis mit zwei Paar ausklappbaren Beinen (2) ausgestattet ist.

7. Behältnis (1) gemäß Anspruch 6 **dadurch gekennzeichnet, dass** das Behältnis über Tragegriffe (9) verfügt und die Auslöser (8) in Griffweite der Tragegriffe (9) positioniert sind.

8. Behältnis (1) gemäß Anspruch 6 **dadurch gekennzeichnet, dass** mindestens eine Feder (7) zwischen den klappbaren Beinen (2) gespannt ist.

9. Behältnis (1) gemäß einem der Ansprüche 1 bis 4 **dadurch gekennzeichnet, dass** das klappbare Element (2) ein Deckel ist.

10. Behältnis (1) gemäß einem der vorhergehenden Ansprüche **dadurch gekennzeichnet, dass** der einteilige Klappmechanismus (3, 5), klappbares Element (2) und Auslöser (8) aus Kunststoff sind.

## Claims

1. A container (1) with a foldable element (2) which is connected to a folding mechanism (3, 5) and a trigger (8), wherein the container is a laundry basket, **characterized in that** the folding mechanism (3, 5), the foldable element (2), and the trigger (8) are manufactured from one part, and the folding mechanism (3, 5) is a spring hinge, wherein, if force is exerted on the trigger (8), this force is transferred to the spring hinge and causes the foldable element (2) to rotate about its mounting axis.

2. The container (1) according to one of the preceding claims, **characterized in that** the trigger (8) engages in the folded together state.

3. The container (1) according to one of the preceding claims, **characterized in that** the trigger (8) engages in the folded out state.

4. The container (1) according to one of the preceding claims, **characterized in that** the folding of the foldable element (2) is supported by a tensioned spring (7).

5. The container (1) according to one of the preceding claims, **characterized in that** the foldable element (2) is configured as a pair of legs.

6. The container (1) according to one of the preceding claims, **characterized in that** the container is equipped with two pairs of foldable legs (2).

7. The container (1) according to Claim 6, **characterized in that** the container has carrying handles (9) and the triggers (8) are positioned within reach of the carrying handles (9).

8. The container (1) according to Claim 6, **characterized in that** at least one spring (7) is tensioned between the foldable legs (2).

9. The container (1) according to one of Claims 1 through 4, **characterized in that** the foldable element (2) is a cover.

10. The container (1) according to one of the preceding claims, **characterized in that** the one-part folding mechanism (3, 5), foldable element (2), and trigger (8) are made of plastic.

## Revendications

1. Récipient (1) comprenant un élément repliable (2) qui est relié à un mécanisme de pliage (3, 5) et à un déclencheur (8), le récipient (1) étant un panier à linge, **caractérisé en ce que** le mécanisme de pliage (3, 5), l'élément repliable (2) et le déclencheur (8) sont réalisés d'une seule pièce et le mécanisme de pliage (3, 5) est une charnière élastique, sachant que lorsqu'une force est exercée sur le déclencheur (8), celle-ci est transmise à la charnière élastique et a pour effet que l'élément repliable (2) tourne autour de son axe de fixation.

2. Récipient (1) selon une des revendications précédentes, **caractérisé en ce que** le déclencheur (8) se verrouille à l'état replié.

3. Récipient (1) selon une des revendications précédentes, **caractérisé en ce que** le déclencheur (8) se verrouille à l'état déplié.

4. Récipient (1) selon une des revendications précédentes, **caractérisé en ce que** le pliage de l'élément dépliable (2) est assisté par un ressort (7) tendu.

5. Récipient (1) selon une des revendications précédentes, **caractérisé en ce que** l'élément repliable (2) est réalisé sous la forme d'une paire de pieds (2).

6. Récipient (1) selon une des revendications précédentes, **caractérisé en ce que** le récipient (2) est équipé de deux paires de pieds (2) dépliables.

7. Récipient (1) selon la revendication 6, **caractérisé en ce que** le récipient est doté de poignées (9) et que les déclencheurs (8) sont disposés à portée de main des poignées (9).

8. Récipient (1) selon la revendication 6, **caractérisé en ce qu'**au moins un ressort (7) est tendu entre les pieds (2) repliables.

9. Récipient (1) selon une des revendications 1 à 4, **caractérisé en ce que** l'élément repliable (2) est un couvercle.

10. Récipient (1) selon une des revendications précédentes, **caractérisé en ce que** le mécanisme de pliage (3, 5) réalisé d'un seul tenant, l'élément repliable (2) et le déclencheur (8) sont en matière synthétique.
